# EUROPÄISCHE PATENTSCHRIFT

(11) **EP 2 049 840 B1**
(45) Veröffentlichungstag und Bekanntmachung des Hinweises auf die Patenterteilung: **11.04.2018**
(21) Anmeldenummer: 07787161.4
(22) Anmeldetag: 06.07.2007
(51) Int. Cl.: F23R 3/00

(54) **BRENNKAMMER EINER VERBRENNUNGSANLAGE**
COMBUSTION CHAMBER OF A COMBUSTION INSTALLATION
CHAMBRE DE COMBUSTION D'UNE INSTALLATION DE COMBUSTION

(30) Priorität: 07.08.2006 CH 12592006
(43) Veröffentlichungstag der Anmeldung: 22.04.2009
(73) Patentinhaber: Ansaldo Energia IP UK Limited, London W1G 9DQ (GB)
(72) Erfinder: TSCHIRREN, Stefan, CH-4242 Laufen (CH); BURRI, Daniel, CH-6023 Rothenburg (CH); ABDON, Andreas, CH-8045 Zürich (CH); STEINBACH, Christian, CH-5413 Birmenstorf (CH)
(74) Vertreter: Bernotti, Andrea
(86) Internationale Anmeldenummer: PCT/EP2007/056878
(87) Internationale Veröffentlichungsnummer: WO 2008/017550

(56) Entgegenhaltungen:
- EP-A- 1 477 737
- EP-A- 1 507 116
- EP-A2- 1 143 109
- GB-A- 2 298 267
- US-A- 6 047 552

## Beschreibung

### Technisches Gebiet

Die Erfindung betrifft eine Brennkammer einer Verbrennungsanlage, insbesondere einer Gasturbine, mit einem zumindest zwei Segmente aufweisenden Hitzeschutzschild.

### Stand der Technik

Üblicherweise sind Brennkammern einer Verbrennungsanlage, beispielsweise einer Gasturbine, mit einem sogenannten Hitzeschutzschild ausgestattet, welcher eine darunter liegende Tragstruktur vor einem direkten Kontakt mit einem Heißgasstrom schützt. Je nach Lage in der Brennkammer beziehungsweise bezüglich des Heißgasstromes sind dabei der Hitzeschutzschild beziehungsweise einzelne Segmente davon einer unterschiedlichen Temperaturbelastung ausgesetzt.

Aus der EP 1 143 109 B1 ist ein Düsensegment zur Verwendung in einer Gasturbine bekannt, welches eine sich im wesentlichen radial zwischen einer Düsenwand und einer Abdeckung erstreckende Seitenwand umfasst und einen von der Düsenwand beabstandeten, nach innen gewandten Flansch aufweist. Der nach innen gewandte Flansch definiert zusammen mit der Düsenwand und der Seitenwand einen Hinterschnittbereich, wobei mehrere, durch den nach innen gewandten Flansch führende Öffnungen vorgesehen sind, um Kühlmedium zur Aufprallkühlung der Seitenwand in den Hinterschnittbereich strömen zu lassen. Hierdurch wird eine im Wesentlichen gleichmäßige Kühlung des Hitzeschutzschildes beziehungsweise der Seitenwand erreicht. Wie eingangs beschrieben, ist der Hitzeschutzschild, je nach Lage in der Brennkammer, einer unterschiedlich hohen Temperaturbelastung ausgesetzt, was zur optimalen Kühlung eine lokal unterschiedliche Kühlung erforderlich macht.
Die EP 1 477 737 A1 beschreibt eine Gasturbine mit einer Brennkammer und einer Vorrichtung zum Anbringen von Linerelementen an eine Trageeinrichtung, um die Innenwandung der Brennkammer zu bilden. Die Trageeinrichtung weist sowohl eine innere als auch eine äußere Tragestruktur auf, die entsprechend innere bzw. äußere Linerelemente tragen. Die Linerelemente werden dabei über Schraubverbindungen an die entsprechende innere oder äußere Tragestruktur angebracht. Insbesondere weisen die Linerelemente eine Flanschstruktur auf, welche direkt auf der inneren bzw. äußeren Tragestruktur fixiert wird. Jedes Linerelement weist auch einen Randbereich auf, der den Flanschbereich hintergreift, wobei sich zwischen den Rändern benachbarter Linerelemente ein offener Spalt ausbildet.

### Darstellung der Erfindung

Hier setzt die Erfindung an. Die Erfindung, wie sie in den Ansprüchen gekennzeichnet ist, beschäftigt sich mit dem Problem, für eine Brennkammer der eingangs genannten Art eine verbesserte Ausführungsform anzugeben, die sich insbesondere durch eine lokal angepasste Kühlung eines Hitzeschutzschildes auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, einen zumindest zwei Segmente aufweisenden Hitzeschutzschild mit innenliegenden Kühlkanälen so auszubilden, dass eine lokal unterschiedliche Kühlung innerhalb eines Segmentes möglich ist. Generell weist dabei jedes Segment ein einem Brennraum zugewandtes Linerelement und eine Halteeinrichtung auf, wobei das Linerelement direkt dem Heißgasstrom ausgesetzt ist, und über ein Tragelement an einer Tragstruktur befestigt ist. Demgegenüber sind die Halteeinrichtung, das Linerelement und das Tragelement an der Tragstruktur festgelegt. Randseitig weist jedes Linerelement einen Randbereich auf, der einen durch die Halteeinrichtung gebildeten Flanschbereich derselben hintergreift. Dabei sind die einzelnen Segmente so nebeneinander angeordnet, dass zwischen den Rändern zweier benachbarten Linerelemente ein zur Brennkammer hin offener Spalt zur Wärmedehnung verbleibt, in welchen jedoch Heißgas eindringen kann. Deshalb ist bei der erfindungsgemäßen Brennkammer vorgesehen, dass die Halteeinrichtung zusammen mit dem Tragelement einen ersten Kühlkanal bildet, in welchem Kühlgas zur Kühlung des Linerelementes strömt. Zur Kühlung der dem Spalt zugewandten Randbereiche der Linerelemente weist die Halteeinrichtung im Bereich ihres Flanschbereiches Durchgangsöffnungen auf, durch welche Kühlgas aus dem ersten Kühlkanal an den zu kühlenden Randbereich strömt und je nach Ausgestaltung der Durchgangsöffnungen eine lokal verstärkte beziehungsweise verminderte Kühlung des Randbereiches ermöglicht. Da die Linerelemente im Bereich des Spaltes nicht gänzlich bis zum Tragelement beziehungsweise zur Tragstruktur reichen, kann in den Spalt eingedrungenes Heißgas zu einer Beeinträchtigung beziehungsweise Beschädigung der Tragelemente beziehungsweise der Tragstruktur führen. Um dem entgegenzuwirken, sind die Durchgangsöffnungen vorgesehen, welche eine gezielte Führung von Kühlgas aus dem ersten Kühlkanal an den zu kühlenden Randbereich ermöglichen und dadurch eine bedarfsgerechte, lokal begrenzte, Kühlung schaffen. Durch die erfindungsgemäße, lokal angepasste Kühlung, kann eine Beschädigung beziehungsweise Beeinträchtigung der Tragelemente beziehungsweise der Tragstruktur vermieden werden und dadurch die Lebensdauer der Brennkammer gesteigert werden. Gleichzeitig reduziert sich ein Wartungsaufwand, wodurch eine Senkung der Betriebskosten erreicht werden kann.

Entsprechend einer vorteilhaften Ausführungsform der erfindungsgemäßen Lösung ist ein Abstand zwischen zwei Durchgangsöffnungen und/oder ein Durchmesser der Durchgangsöffnungen an einen lokalen Kühlbedarf angepasst. Bei einem hohen Kühlbedarf ist daher denkbar, dass ein Abstand zwischen zwei benachbarten Durchgangsöffnungen relativ klein gewählt wird und/oder ein Durchmesser der Durchgangsöffnungen relativ groß gewählt wird, während bei einem eher geringen Kühlbedarf der Abstand zwischen zwei Durchgangsöffnungen größer beziehungsweise der Durchmesser der Durchgangsöffnungen kleiner gewählt werden kann. Diese individuelle Anpassung erlaubt eine bedarfsgerechte Kühlung lokal unterschiedlich temperaturbelasteter Bereiche und dadurch auch eine Verbesserung des Wirkungsgrades der Turbine, da keine zu stark gekühlten Bereiche vorhanden sind, welche den Heißgasstrom unnötig abkühlen.
Besonders vorteilhaft ist eine Ausführungsform, bei der zwischen der Tragstruktur und dem Linerelement ein inneres Linerelement vorgesehen ist, welches zusammen mit der Tragstruktur einen zweiten Kühlkanal bildet, beziehungsweise bei der das Linerelement zusammen mit dem inneren Linerelement einen dritten Kühlkanal bildet. Eine derartige Aufspaltung in mehrere Kühlkanäle innerhalb des Hitzeschutzschildes erlaubt eine noch genauere Steuerung der Kühlung des Hitzeschutzschildes, wobei das Kühlgas zunächst die stärker zu kühlenden Bereiche durchströmt und dann, nach entsprechender Erwärmung, die weniger stark zu kühlenden Bereiche kühlt. Hierdurch kann eine besonders effektive und ebenfalls an den jeweils erforderlichen Kühlbedarf angepasste Kühlung erfolgen. Der Druck kann im zweiten Kühlkanal größer als im ersten Kühlkanal und im ersten Kühlkanal größer als im dritten Kühlkanal sein. Durch dieses Druckgefälle kann ein steuerbarer Kühlstrom erzeugt werden, welcher aufgrund des Druckunterschiedes selbständig die jeweils zu kühlenden Bereiche durchströmt und dadurch eine aufwändige Steuerung der Kühlströme erübrigt. Der Druckunterschied zwischen den einzelnen Kühlkanälen kann dabei über einen Strömungsquerschnitt von die einzelnen Kanäle verbindenden Verbindungskanälen gesteuert werden, wodurch gleichzeitig Einfluss auf die Strömungsgeschwindigkeit genommen werden kann.

Weitere wichtige Merkmale und Vorteile des erfindungsgemäßen Rotors ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen dabei, jeweils schematisch,
- Fig. 1: eine Schnittdarstellung durch ein erfindungsgemäßes Hitzeschutzschild einer Brennkammer,
- Fig. 2: eine mögliche Anordnung von Durchgangsöffnungen zwischen einem ersten Kühlkanal und einem zu kühlenden Randbereich,
- Fig. 3a - 3c: unterschiedliche Anordnungen von Durchgangsöffnungen zwischen dem ersten Kühlkanal und dem zu kühlenden Randbereich.

### Wege zur Ausführung der Erfindung

Entsprechend Fig. 1 ist eine Schnittdarstellung durch eine Brennkammerwand einer Verbrennungsanlage gezeigt, insbesondere einer Gasturbine, mit einem Hitzeschutzschild 1, welcher zumindest zwei nebeneinander angeordnete Segmente 2 und 2' aufweist. Jedes der beiden Segmente 2 und 2' weist darüber hinaus ein einem Brennraum 3 zugewandtes Linerelement 4 und eine Halteeinrichtung 5 auf. Das Linerelement 4 ist dabei aus einem hitzeunempfindlichen Material gebildet, da es in direktem Kontakt mit im Brennraum 3 vorhandenen Heißgasen steht. Fixiert werden die beiden Linerelemente 4 und 4' über ein Tragelement 6 an einer Tragstruktur 7, wobei die Halteeinrichtung 5 sowohl das Linerelement 4 als auch das Tragelement 6 an der Tragstruktur 7 festlegt. Dabei erfolgt eine Befestigung des Linerelementes 4 an der Halteeinrichtung 5 durch einen am Linerelement 4 ausgebildeten Randbereich 8, welcher einen durch die Halteeinrichtung 5 gebildeten Flanschbereich 9 hinterschnittartig hintergreift. Auf einer dem linerelementseitigen Randbereich 8 abgewandten Seite erfolgt in gleicher Weise eine Fixierung eines inneren Linerelementes 13 über die Halteeinrichtung 5 am Tragelement 6.

Der Fig. 1 ist weiter zu entnehmen, dass zwischen den beiden benachbarten Segmenten 2 und 2', insbesondere zwischen den beiden benachbarten Linerelementen 4 und 4' ein zum Brennraum 3 hin offener Spalt 10 zur Aufnahme von Wärmedehnungen der Linerelemente 4, 4' verbleibt, in welchen aber auch Heißgas eindringen kann und dort zu einer hohen Temperaturbelastung führt. Insbesondere ist auch denkbar, dass das in den Spalt 10 einströmende Heißgas an einem Spaltgrund nahezu unmittelbar auf das Tragelement 6 einwirken und dieses hinsichtlich seiner Funktion beeinträchtigen kann. Um eine derartige Beeinträchtigung durch in den Spalt 10 einströmendes Heißgas vermeiden oder zumindest reduzieren zu können, schlägt die Erfindung vor, dass die Halteeinrichtung 5 zusammen mit dem Tragelement 6 einen ersten Kühlkanal 11 bildet und Durchgangsöffnungen 12 aufweist (vgl. auch Fig. 2), welche zu dem zu kühlenden Randbereich 8 hin gerichtet sind, so dass Kühlgas, insbesondere Kühlluft, aus dem ersten Kühlkanal 11 an den zu kühlenden Randbereich 8 strömen und diesen kühlen kann. Die Durchgangsöffnungen 12 sind dabei im Bereich des Flanschbereiches 9 der Halteeinrichtung 5 vorgesehen.

Um einen zur Kühlung erforderlichen Kühlstromanprall erforderlichen Kühlleistungen anpassen zu können, kann ein Abstand zwischen zwei Durchgangsöffnungen 12 und/oder ein Durchmesser der Durchgangsöffnungen 12 variiert werden. Eine derartige Variation ist gemäß Fig. 2 dargestellt, woraus ersichtlich ist, dass die Durchgangsöffnungen 12 in einem linken Bereich einen deutlich kleineren Durchmesser beziehungsweise Querschnitt aufweisen als in einem rechten Bereich. Hierdurch kann bei einer gleichmäßigen Durchströmung der Durchgangsöffnungen 12 im rechten Bereich eine höhere Kühlleistung beziehungsweise ein höherer Kühlgasausritt aus den Durchgangsöffnungen 12 erreicht werden, als im linken Bereich. Kann die erforderliche Kühlleistung an den Kühlbedarf mit einer einzigen in Fig. 2 gezeigten Reihe von Durchgangsöffnungen 12 nicht erzielt werden, so ist vorstellbar, dass mehrere, im wesentlichen parallel zum Spalt 10 verlaufende Reihen von Durchgangsöffnungen 12 vorgesehen werden. Eine zweite Reihe ist dabei gemäß Fig. 2 angedeutet.

Wie der Fig. 1 weiter zu entnehmen ist, ist zwischen der Tragstruktur 7 und dem Linerelement 4 ein inneres Linerelement 13 vorgesehen, welches zusammen mit der Tragstruktur 7 einen zweiten Kühlkanal 14 bildet. Auf einer dem zweiten Kühlkanal 14 abgewandten Seite bildet das innere Linerelement 13 zusammen mit dem Linerelement 4 einen dritten Kühlkanal 15. Um die einzelnen Kühlkanäle 11, 14 und 15 miteinander zu verbinden, ist zwischen dem ersten Kühlkanal 11 und dem zweiten Kühlkanal 14 ein Verbindungskanal 16 vorgesehen. Zwischen dem ersten Kühlkanal 11 und dem dritten Kühlkanal 15 wiederum sind die Durchgangsöffnungen 12 angeordnet, welche eine Verbindung zwischen beiden Kanälen schaffen.

Um nun einen möglichst kontinuierlichen Kühlmittelstrom in den einzelnen Kanälen, 11, 14 und 15 erzeugen zu können, kann vorgesehen sein, dass der Druck im zweiten Kühlkanal 14 größer ist als im ersten Kühlkanal 11, so dass vorzugsweise kontinuierlich Kühlgas vom zweiten Kühlkanal 14 über den Verbindungskanal 16 in den ersten Kühlkanal 11 strömt. Darüber hinaus sollte der Druck im ersten Kühlkanal 11 vorzugsweise größer sein als im dritten Kühlkanal 15, so dass auch hier ein kontinuierlicher Kühlgasstrom vom ersten Kühlkanal 11 über die Durchgangsöffnungen 12 in den dritten Kühlkanal 15 erfolgt.

Durch die Anordnung der einzelnen Kühlkanäle 11, 14 und 15 sowie die Druckverteilung in denselben, kann ein gezielter Kühlmittelstrom erzeugt werden, welcher an einen lokalen Kühlbedarf angepasst ist. So ist im zweiten Kühlkanal 14 das Kühlgas noch relativ kalt und kühlt dadurch das innere Linerelement 13. Nach dem Durchtritt des Kühlgases durch den Verbindungskanal 16 in den ersten Kühlkanal 11 wird auch die Halteeinrichtung 5 vom Kühlgasstrom gekühlt. Im weiteren strömt der Kühlgasstrom durch die Durchgangsöffnungen 12 zum linerelementseitigen Randbereich 8 und kühlt diesen, bevor es weiter durch den dritten Kühlkanal 15 strömt, welcher zwischen dem inneren Linerelement 13 und dem Linerelement 4 angeordnet ist und dort zur Kühlung des Linerelementes 4 beiträgt. Dabei ist klar, dass sich das Kühlgas beginnend vom zweiten Kühlkanal 14 über den ersten Kühlkanal 11 bis zum dritten Kühlkanal 14 ständig erwärmt, so dass eine ausreichende Kühlleistung im dritten Kühlkanal 15 durch Anordnung von sogenannten Kühlrippen 17 begünstigt wird. Die Kühlrippen 17 sind dabei auf einer dem Brennraum 3 abgewandten Seite des Linerelementes 4 angeordnet und ragen in den dritten Kühlkanal 15 hinein. Durch die Vergrößerung der Oberfläche erfolgt somit eine verbesserte Kühlwirkung, wie es bei einer Ausführungsform ohne Kühlrippen 17 möglich wäre.

In Fig. 3 sind nun mehrere denkbare Ausführungsformen des Flanschbereiches 9 der Halteeinrichtung 5 gezeigt, wobei dieser in Fig. 3a drei Reihen von Durchgangsöffnungen 12 aufweist und dadurch eine besonders hohe Kühlwirkung am zugewandten Randbereich 8 des Linerelementes 4 erreicht. Im Vergleich zu Fig. 3a weist der Flanschbereich 9 der Halteeinrichtung 5 gemäß Fig. 3b lediglich zwei Reihen von Durchgangsöffnungen 12 auf, wodurch die auf den Randbereich 8 einwirkende Kühlleistung reduziert ist. Nochmals reduziert werden kann die Kühlleistung, indem der Flanschbereich 9 der Halteeinrichtung 5, wie in Fig. 3c gezeigt, lediglich eine Reihe von Durchgangsöffnungen 12 aufweist. Die drei unterschiedlichen Ausführungsformen zeigen bereits, dass je nach Ausführungsform des Flanschbereiches 9 der Halteeinrichtung 5 beziehungsweise je nach Anordnung der Durchgangsöffnungen 12 eine unterschiedliche, individuell an einen Kühlbedarf angepasste Kühlleistung erreicht werden kann. Die unterschiedlichen Reihen von Durchgangsöffnungen 12 verlaufen dabei gemäß den Fig. 3a bis 3c im wesentlichen senkrecht zur Bildebene.

### Bezugszeichenliste

- 1: Hitzeschutzschild
- 2: Segmente
- 3: Brennraum
- 4: Linerelement
- 5: Halteeinrichtung
- 6: Tragelement
- 7: Tragstruktur
- 8: Randbereich des Linerelementes 4
- 9: Flanschbereich der Halteeinrichtung 5
- 10: Spalt zwischen zwei Linerelementen 4
- 11: erster Kühlkanal
- 12: Durchgangsöffnung
- 13: inneres Linerelement
- 14: zweiter Kühlkanal
- 15: dritter Kühlkanal
- 16: Verbindungskanal
- 17: Kühlrippe

## Patentansprüche

1. Brennkammer einer Verbrennungsanlage, insbesondere einer Gasturbine, mit einem zumindest zwei Segmente (2, 2') aufweisenden Hitzeschutzschild (1),
- wobei jedes Segment (2, 2') ein einem Brennraum (3) zugewandtes Linerelement (4, 4') und eine Halteeinrichtung (5, 5') aufweist,
- wobei das Linerelement (4, 4') über ein Tragelement (6) an einer Tragstruktur (7) befestigt ist und wobei die Halteeinrichtung (5) das Linerelement (4, 4') und das Tragelement (6) an der Tragstruktur (7) festlegt,
- wobei das Linerelement (4, 4') einen Randbereich (8, 8') aufweist, welcher einen durch die Halteeinrichtung (5, 5') gebildeten Flanschbereich (9, 9') hintergreift,
- wobei zwischen den Rändern zweier benachbarter Linerelemente (4, 4') ein zur Brennkammer hin offener Spalt (10) verbleibt,
**dadurch gekennzeichnet,**
- **dass** die Halteeinrichtung (5, 5') zusammen mit dem Trageelement (6) einen ersten Kühlkanal (11) bildet und dass zur Kühlung der dem Spalt (10) zugewandten Randbereiche (8, 8') der Linerelemente (4, 4') die Halteeinrichtung (5, 5') im Bereich ihres Flanschbereichs (9, 9') Durchgangsöffnungen (12,12´) aufweist, durch welche Kühlgas aus dem ersten Kühlkanal (11, 11') an den zu kühlenden Randbereich (8, 8') strömt.

2. Brennkammer nach Anspruch 1,
**dadurch gekennzeichnet,**
**dass** ein Abstand zwischen zwei Durchgangsöffnungen (12) und/oder ein Durchmesser der Durchgangsöffnungen (12) an einen lokalen Kühlbedarf angepasst ist.

3. Brennkammer nach Anspruch 1 oder 2,
**dadurch gekennzeichnet,**
- **dass** zwischen der Tragstruktur (7) und dem Linerelement (4, 4') ein inneres Linerelement (13, 13') vorgesehen ist, welches zusammen mit der Tragstruktur (7) einen zweiten Kühlkanal (14) bildet.

4. Brennkammer nach Anspruch 3,
**dadurch gekennzeichnet,**
**dass** das Linerelement (4, 4') zusammen mit dem inneren Linerelement (13, 13') einen dritten Kühlkanal (15, 15') bildet.

5. Brennkammer nach Anspruch 3 oder 4,
**dadurch gekennzeichnet,**
**dass** zwischen dem ersten und dem zweiten Kühlkanal (11, 11', 14, 14') zumindest ein Verbindungskanal (16, 16') vorgesehen ist.

6. Brennkammer nach einem der Ansprüche 1 bis 5,
**dadurch gekennzeichnet,**
**dass** die Halteeinrichtung (5, 5') zumindest eine im Wesentlichen parallel zum Spalt (10) verlaufende Reihe von Durchgangsöffnungen (12) aufweist.

7. Brennkammer nach einem der Ansprüche 4 bis 6,
**dadurch gekennzeichnet,**
**dass** das Linerelement (4, 4') auf seiner dem Brennraum (3) abgewandten Seite Kühlrippen (17, 17') aufweist, welche in den dritten Kühlkanal hineinragen.

8. Brennkammer nach einem der Ansprüche 3 bis 7,
**dadurch gekennzeichnet,**
**dass** das innere Linerelement (13, 13') über die Halteeinrichtung (5, 5') am Tragelement (6) befestigt ist.

9. Verbrennungsanlage, insbesondere eine Gasturbine, mit einer Brennkammer nach zumindest einem der Ansprüche 1 bis 8.

## Claims

1. Combustion chamber of a combustion installation, in particular a gas turbine, with a heat shield (1) having at least two segments (2, 2'),
- wherein each segment (2, 2') has a liner element (4, 4') facing a combustion space (3), and a holding device (5, 5'),
- wherein the liner element (4, 4') is attached to a supporting structure (7) via a supporting element (6), and wherein the holding device (5) fixes the liner element (4, 4') and the supporting element (6) to the supporting structure (7),
- wherein the liner element (4, 4') has an edge region (8, 8') which engages behind a flange region (9, 9') formed by the holding device (5, 5'),
- wherein a gap (10) open towards the combustion chamber remains between the edges of two adjacent liner elements (4, 4'),
**characterised in that**
- the holding device (5) together with the supporting element (6) forms a first cooling channel (11), and that to cool the edge regions (8, 8') of the liner elements (4, 4') facing the gap (10), the holding device (5, 5') in the area of its flange region (9, 9') has passage openings (12, 12') through which cooling gas flows from the first cooling channel (11, 11') to the edge region (8, 8') to be cooled.

2. Combustion chamber according to claim 1, **characterised in that** a distance between two passage openings (12) and/or a diameter of the passage openings (12) is adapted to the local cooling requirements.

3. Combustion chamber according to claim 1 or 2, **characterised in that** between the supporting structure (7) and the liner element (4, 4'), an inner liner element (13, 13') is provided which, together with the supporting structure (7), forms a second cooling channel (14).

4. Combustion chamber according to claim 3, **characterised in that** the liner element (4, 4') together with the inner liner element (13, 13') forms a third cooling channel (15, 15').

5. Combustion chamber according to claim 3 or 4, **characterised in that** at least one connecting channel (16, 16') is provided between the first and the second cooling channels (11, 11', 14, 14').

6. Combustion chamber according to any of claims 1 to 5, **characterised in that** the holding device (5, 5') comprises at least one row of passage openings (12) running substantially parallel to the gap (10).

7. Combustion chamber according to any of claims 4 to 6, **characterised in that** on its side facing away from the combustion space (3), the liner element (4, 4') has cooling ribs (17, 17') which protrude into the third cooling channel.

8. Combustion chamber according to any of claims 3 to 7, **characterised in that** the inner liner element (13, 13') is attached to the supporting element (6) via the holding device (5, 5').

9. Combustion installation, in particular a gas turbine, with a combustion chamber according to at least one of claims 1 to 8.

## Revendications

1. Chambre de combustion d'une installation de combustion, plus particulièrement d'une turbine à gaz, avec un bouclier de protection thermique (1) comprenant au moins deux segments (2, 2'),
- chaque segment (2, 2') comprenant un élément de revêtement (4, 4') orienté vers un espace de combustion (3) et un dispositif de maintien (5, 5'),
- l'élément de revêtement (4, 4') étant fixé par l'intermédiaire d'un élément porteur (6) à une structure porteuse (7) et le dispositif de maintien (5) fixant l'élément de revêtement (4, 4') et l'élément porteur (6) à la structure porteuse (7),
- l'élément de revêtement (4, 4') comprenant un bord (8, 8'), qui s'emboîte derrière une zone de bridage (9, 9') formée par le dispositif de maintien (5, 5'),
- un interstice (10) ouvert vers la chambre de combustion subsistant entre les bords de deux éléments de revêtement (4, 4') adjacents,
**caractérisé en ce que**
- le dispositif de maintien (5, 5') constitue, avec l'élément porteur (6), un premier canal de refroidissement (11) et **en ce que**, pour le refroidissement des bords (8, 8'), orientés vers l'interstice (10), des éléments de revêtement (4, 4'), le dispositif de maintien (5, 5') comprend, au niveau de sa zone de bridage (9, 9'),des ouvertures de passage (12, 12') à travers lesquelles le gaz de refroidissement s'écoule du premier canal de refroidissement (11, 11') vers le bord (8, 8') à refroidir.

2. Chambre de combustion selon la revendication 1,
**caractérisée en ce que**
une distance entre deux ouvertures de passage (12) et/ou un diamètre des ouvertures de passage (12) est adapté à un besoin de refroidissement local.

3. Chambre de combustion selon la revendication 1 ou 2,
**caractérisée en ce que**
- entre la structure porteuse (7) et l'élément de revêtement (4, 4') est prévu un élément de revêtement interne (13, 13') qui constitue, avec la structure porteuse (7), un deuxième canal de refroidissement (14).

4. Chambre de combustion selon la revendication 3,
**caractérisée en ce que**
l'élément de revêtement (4, 4') constitue, avec l'élément de revêtement interne (13, 13'), un troisième canal de refroidissement (15, 15').

5. Chambre de combustion selon la revendication 3 ou 4,
**caractérisée en ce que**
entre le premier et le deuxième canal de refroidissement (11, 11', 14, 14') est prévu au moins un canal de liaison (16, 16').

6. Chambre de combustion selon l'une des revendications 1 à 5,
**caractérisée en ce que**
le dispositif de maintien (5, 5') comprend au moins une rangée d'ouvertures de passage (12) s'étendant globalement parallèlement à l'interstice (10).

7. Chambre de combustion selon l'une des revendications 4 à 6,
**caractérisée en ce que**
l'élément de revêtement (4, 4') comprend, sur son côté opposé à l'espace de combustion (3), des nervures de refroidissement (17, 17'), qui dépassent à l'intérieur du troisième canal de refroidissement.

8. Chambre de combustion selon l'une des revendications 3 à 7,
**caractérisée en ce que**
l'élément de revêtement interne (13, 13') est fixé à l'élément porteur (6) par l'intermédiaire du dispositif de maintien (5, 5').

9. Installation de combustion, plus particulièrement turbine à gaz, avec une chambre de combustion selon au moins l'une des revendications 1 à 8.
